# EUROPÄISCHE PATENTSCHRIFT

(11) **EP 0 502 337 B1**
(45) Veröffentlichungstag und Bekanntmachung des Hinweises auf die Patenterteilung: **25.01.1995**
(21) Anmeldenummer: 92102246.3
(22) Anmeldetag: 11.02.1992
(51) Int. Cl.: H01Q 13/20

(54) **Strahlendes Hochfrequenzkabel**
Leaky high frequency cable
Câble rayonnant à haute fréquence

(30) Priorität: 05.03.1991 DE 4106890
(43) Veröffentlichungstag der Anmeldung: 09.09.1992
(73) Patentinhaber: KABEL RHEYDT Aktiengesellschaft, D-41179 Mönchengladbach (DE)
(72) Erfinder: Buxloh, Karl Schulze, Dipl.-Ing., W-4050 Mönchengladbach 2 (DE)
(74) Vertreter: Mende, Eberhard, Dipl.-Ing.

(56) Entgegenhaltungen:
- EP-A- 0 028 500
- EP-A- 0 300 147
- EP-A- 0 375 840
- FR-A- 2 123 080
- FR-A- 2 420 857
- NTG-FACHBERICHTE-Band 57;NTG-FACHTAGUNG "ANTENNEN",8-11 März 1977,Bad Nauheim,DE VDE-Verlag GmbH,Berlin,DE,1977 U.PETRI:"Die Berechnung von offenen Koaxialkabeln für die UKW-Funkversorgung laengs Fahrspuren" Seiten 222-226

## Beschreibung

Die Erfindung betrifft ein strahlendes Hochfrequenzkabel nach dem Oberbegriff des Anspruchs 1. Ein strahlendes Kabel oder Leckkabel ist ein Wellenleiter, welcher aus einem Koaxialkabel dadurch hergestellt wird, daß dessen Außenleiter eine periodische Folge von Öffnungen aufweist. Aus diesen Öffnungen dringen elektromagnetische Felder in den Außenraum des Kabels. Die abzustrahlende Leistung wird an einem Ende des Kabels zugeführt. Längs des Kabels ergibt sich aufgrund der natürlichen Kabeldämpfung und der Abstrahlung eine Intensitätsabnahme der abgestrahlten Leistung. In der Praxis bedeutet dies, daß die Summe aus Leitungs- und Kopplungsdämpfung zwischen einem Fahrzeug und dem strahlenden Wellenleiter mit dem Abstand des Fahrzeugs vom Einspeisepunkt der Hochfrequenzenergie zunimmt. Es wäre also erwünscht, die Energiekopplung längs des Wellenleiters oder Kabels so zu variieren, daß die Empfangsfeldstärke beim mobilen Teilnehmer konstant gehalten wird.

Aus der europäischen Patentanmeldung EP 188 347 ist ein Leckkabel bekannt, bei dem der Außenleiter des Koaxialkabels aus Bändern besteht, welche den zentralen Leiter wendelförmig umgeben und sich so überlappen, daß rautenförmige Lücken entstehen. Diese Lücken werden am Ende des Kabels, d. h. mit wachsender Entfernung vom Einspeisepunkt immer größer, so daß auch mehr Energie abgestrahlt werden kann.

Der Nachteil dieses Verfahrens besteht neben hohem Aufwand bei der Produktion darin, daß eine Vergrößerung der Öffnungen oder Löcher nur eine relativ geringe Erhöhung der Abstrahlung zur Folge hat. Der Erfindung liegt deshalb die Aufgabe zugrunde, ein strahlendes Hochfrequenzkabel anzugeben, bei dem die längs des Kabels auftretenden Verluste in möglichst einfacher Weise ausgeglichen werden, so daß die Empfangsfeldstärke längs des Kabels in erster Näherung konstant bleibt.

Diese Aufgabe wird gemäß der Erfindung durch die in Kennzeichen des Anspruchs 1 erwähnten Merkmale gelöst. Vorteilhafte Ausgestaltungen der Erfindung sind in den Unteransprüchen enthalten.

Einsatzgebiete der Erfindung sind vor allem längere Tunnel, die mit Hilfe eines strahlenden Kabels mit hochfrequenter Strahlung versorgt werden sollen, um Nachrichten übermitteln zu können. Weitere Anwendungsfälle sind Straßen und Autobahnen, für welche eine Verkehrsleittechnik vorgesehen ist. Die erfindungsgemäße Lösung bezieht sich auf relativ schmalbandige Nachrichtenübertragung.

Ausführungsbeispiele der Erfindung werden nachstehend anhand der Zeichnung näher erläutert; dabei zeigt
- Figur 1: den Dämpfungsverlauf längs des Kabels,
- Figur 2: die Anordnung der Öffnungen in den ersten Abschnitten und ein weiteres Beispiel einer Anordnung von Öffnungen im Periodizitätsintervall.

Im sogenannten D-Netz werden Frequenzen von 925 +/- 35 MHz benutzt. Ein einfaches strahlendes Kabel zur Übertragung dieses Bereiches besteht aus einem Koaxialkabel, in dessen Außenleiter alle fünfundzwanzig Zentimeter eine Öffnung angebracht ist. Man bekommt so eine nutzbare Bandbreite von 600-1.100 MHz.

Da besondere Maßnahmen zur Unterdrückung von Oberwellen nicht notwendig sind, erhält man für die Anordnung der Öffnungen Freiheiten in der Anordnung der Öffnungen pro Periodenlänge, welche hier zur Kompensation der Dämpfung ausgenutzt werden können. Ein handelsübliches Koaxialkabel (7/8 Zoll) hat zwischen 890 und 960 MHz eine Wellendämpfung von ca. 3,7 bis 3,9 dB/100 m. Man erhält aus diesem Koaxialkabel ein strahlendes Kabel oder Leckkabel, indem man beispielsweise gleichgroße Öffnungen im gleichen gegenseitigen Abstand von 25 cm anbringt. Die Abstrahlung eines derartigen Kabels nimmt vom Einspeisepunkt der HF-Energie aus gesehen längs des Kabels ab.

Bei einem ungeschlitzten Koaxialkabel wäre die Koppeldämpfung "unendlich" groß, (da die am Kabel parallel entlanggeführte Antenne "nichts" empfangen Kann) die Wellendämpfung beträgt dabei ca. 3,7 dB/100 m. Bei einem Leckkabel mit einer Öffnung von 20×3 mm² pro Periodenlänge von ca. 25 cm beträgt die Koppeldämpfung zwischen Leckkabel und Mobil-Antenne in einigen Metern Abstand im Mittel etwa 95 dB, die Wellendämpfung 4,0 dB/100 m. Durch die lineare Zunahme der Wellendämpfung mit der Kabellänge bei konstanter Betriebsfrequenz ergibt sich, daß das Signal am Leckkabelende um die Wellendämpfung der Kabellänge bezogen auf das Signal abgeschwächt ist. Dies bezieht sich auf das Signal nahe dem Einspeisepunkt, wo noch fast keine Wellendämpfung auftritt.

Diese Abnahme der Abstrahlleistung soll nun so ausgeglichen werden, daß der sog. Systemwert als Summe aus Kopplungs- und Wellendämpfung über der Leckkabellänge möglichst konstant ist. Dies kann mit zunehmender Kabellänge durch sukzessive Erhöhung der Abstrahlung erreicht werden. Diese Erhöhung der Abstrahlung erhöht ihrerseits wieder die Wellendämpfung, sodaß die Maßnahmen zur Kompensation gegen Ende des Kabels immer aufwendiger werden, d. h. daß hier die Zahl der Öffnungen sehr stark zunimmt.

Um die günstigsten Anordnungen der Öffnungen zu erhalten, geht man von einer Öffnung pro Periodenlänge aus und erhöht deren Anzahl auf das Doppelte, sobald die Leitungsdämpfung um einen aus Messungen ermittelten Wert, beispielsweise 5,6 dB zugenommen hat. Aus der Theorie und den anschließenden Messungen wurde ermittelt, daß die Zunahme der Abstrahlung bei Verdoppelung der Zahl der Öffnungen pro Längeneinheit nicht ganz den Faktor 2 bzw. 6 dB erreicht, sondern nur ca. 5,6 dB. Dieser Wert ist ein Mittelwert aus Meßdaten im D-Netz bei einer Frequenz von 890 bis 960 MHz. Diese Verhältnisse sind in der Figur 1 an einem 560 m langen Koaxialkabel beispielhaft dargestellt. Die Gerade A stellt die Leitungsdämpfung des Kabels ohne Öffnungen dar, während die Kurve B die Leitungsdämpfung (theoretisch) mit Öffnungen zeigt, jeweils in Abhängigkeit von der Entfernung vom Einspeisepunkt des Signals im Kabelanfang aufgetragen. Im unteren Teil der Figur 1 ist dann die Summe aus Kopplungs- und Leitungsdämpfung dargestellt. Die Kurve B fällt durch die zusätzlichen Abstrahlverluste stärker ab. Der Wert von ca. 3,7 dB/100 m bei 900 MHz Betriebsfrequenz erhöht sich durch die Abstrahlung etwa um ca. 0,35 dB/100 m, bei einer Anordnung von einer Öffnung pro 25 cm. Die Leitungsdämpfung beträgt somit ca. 4,05 dB/100 m.

Wenn man also die Leitungsdämpfung durch z.B. eine Verdoppelung der Zahl der Öffnungen kompensieren will, benötigt man diese Konfiguration erst ab einer Kabellänge von mehr als 130 m. Diese Erhöhung der Zahl der Öffnungen hebt den Systemwert als Summe aus Kopplungs- und Leitungsdämpfung auf den alten Wert von z.B. 90 dB an, wie aus der Kurve C hervorgeht. Ab da fällt dann gemäß Kurve B die Leitungsdämpfung etwas stärker ab. Durch die doppelte Zahl von Öffnungen vergrößert sich auch die Dämpfung durch Abstrahlungsverluste von ca. 0,35 dB/100 m auf ca. 0,7 dB/100 m. Nach etwa 130 m mißt man längs des Kabels wieder einen so starken Dämpfungsabfall, daß bald wieder eine Verdoppelung der Zahl der Öffnungen vonnöten ist, um den alten Systemwert von ca. 90 dB zu erhalten. Im dritten Abschnitt hat man also 4 Öffnungen pro Periodenlänge und im vierten Abschnitt deren 8. Die Dämpfungsverluste werden dadurch immer wieder ausgeglichen, wie aus Kurve C hervorgeht. Die Längen der Abschnitte nehmen wegen der immer stärker werdenden Strahlungsverluste ab. Dies zeigt die Kurve B, welche sich am Ende immer stärker nach unten neigt.

Die folgende Tabelle zeigt an einem Beispiel für etwa 900 MHz, wie die Länge der einzelnen Abschnitte von der Zahl der Öffnungen abhängt.

Die Länge der Abschnitte errechnet sich in erster Näherung aus:$\text{L(m) = 100 .} \frac{\text{Strahlungsverstärkung (dB)}}{\text{Dämpfung (dB/100 m)}}$

Dies wurde durch Messungen im wesentlichen bestätigt. Die Messungen zeigen Signalschwankungen mit einer Standardabweichung von +/- 5 dB. Die Strahlungsverstärkung beträgt jeweils ca. 5,6 dB, die Dämpfung ca. 3,7 + 2ⁿ⁻¹ 0,35 dB/100 m.

Bei Messungen hat sich gezeigt, daß die Längen der einzelnen Abschnitte relativ gut geschätzt waren. Der erste Abschnitt kann bei dem hier zu übertragenden Frequenzband auch etwas länger sein, bevor eine Verdoppelung oder anderweitige Vergrößerung der Zahl der Öffnungen notwendig ist.

Der zweite und die weiteren Öffnungen, welche in jedem neuen Abschnitt hinzugefügt werden, dürfen nicht in der Mitte zwischen den bereits bestehenden Öffnungen angebracht werden, damit nicht die Periodenlänge halbiert und infolgedessen erst ab der doppelten Frequenz 2fₒ abgestrahlt wird. Die Lage ist ansonsten nicht festgelegt. Man bringt jeweils soviel Öffnungen mehr an, wie für Kompensation nötig sind.

Es können natürlich auch andere Frequenzbänder übertragen werden, wobei die Periodenlänge P so gewählt wird, daß sie der unteren Grenzfequenz fₒ des übertragenen Frequenzbandes angepaßt ist. Außer der Verdoppelung der Zahl der Öffnungen können auch andere Algorithmen zur Vermehrung ihrer Anzahl verwendet werden; statt des Faktors 2 beispielsweise eine Vermehrung jeweils um den Faktor 3. Die Verdoppelung der Zahl der Öffnungen ist zunächst sehr einfach auszuführen und der damit erzielte Ausgleich der Dämpfung für die praktische Anwendung ausreichend.

In Figur 2 sind beispielsweise die Muster der Öffnungen in verschiedenen Abschnitten einander gegenübergestellt.

In Figur 3 sind 16 Öffnungen pro Periode vorhanden. Diese relativ unregelmäßige Anordnung von 16 Öffnungen ist für den 5. Abschnitt vorgesehen. Dabei ist darauf zu achten, daß eine Folge von Öffnungen mit der halben Periodenlänge vermieden wird.

Die Öffnungen sind in der Regel wesentlich schmaler als hoch und senkrecht zur Achse des Kabels längs einer Mantellinie angeordnet. Die Herstellung der Öffnungen geschieht vorzugsweise durch Stanzen des Außenleiters, der dann um die Anordnung des Innenleiter-Dielektrikums zylindrisch herumgeformt und verschweißt oder überlappend geklebt wird.

Selbstverständlich ist es auch möglich, zwei verschiedene Anordnungen von Öffnungen - eine auf der Vorder-, die andere auf der Rückseite des Kabels - vorzusehen. Durch Wahl entsprechender Periodenlängen lassen sich auf diese Weise unterschiedliche Frequenzbänder übertragen.

Alle vorstehenden Ausführungen gelten wegen des Reziprozitätstheorems analog auch bei Umkehrung der Übertragungseinrichtung. Das bedeutet: im Falle eines sendenden Mobilteilnehmers empfängt ein am entsprechend der Erfindung gestalteten Kabel angeschlossener Empfänger eine in erster Näherung gleichbleibende Intensität unabhängig von der Position des mobilen Senders.

## Patentansprüche

1. Strahlendes Hochfrequenzkabel mit Gruppen von Öffnungen im Außenleiter eines Koaxialkabels, welche eine periodische Anordnung aufweisen, **dadurch gekennzeichnet**, daß die Anzahl der Öffnungen pro Periodenlänge abschnittweise längs des Kabels zunimmt, wobei die Abschnitte ganzzahlige Vielfache der Periodenlänge sind.

2. Strahlendes Hochfrequenzkabel nach Anspruch 1, dadurch gekennzeichnet, daß durch die Zunahme der Anzahl der Öffnungen pro Periodenlänge längs des Kabels die durch die Leitungsdämpfung hervorgerufene Abnahme der Abstrahlleistung mit der Entfernung eines mobilen Empfängers vom Einspeisepunkt der HF-Energie in das sendende Kabel annähernd ausgeglichen ist.

3. Strahlendes Hochfrequenzkabel nach Anspruch 1 oder 2, dadurch gekennzeichnet, daß die Anzahl der Öffnungen sich abschnittweise verdoppelt, so daß im n-ten Abschnitt des Kabels die Zahl der Öffnungen pro Periodenlänge 2ⁿ⁻¹ ist, mit n=1,2,3,4,....

4. Strahlendes Hochfrequenzkabel nach einem der Ansprüche 1 bis 3, dadurch gekennzeichnet, daß der n-te Abschnitt in der Länge so bemessen ist, daß bei einem Absinken der Abstrahlleistung durch Zunahme der Anzahl der Öffnungen pro Periodenlänge im n+1-ten Abschnitt die Abstrahlleistung wieder auf den wert am Anfang des n-ten Abschnitts angehoben ist.

5. Strahlendes Hochfrequenzkabel nach einem der Ansprüche 1 bis 4, dadurch gekennzeichnet, daß längs des Kabels die Zahl der Öffnungen pro Periodenlänge abschnittweise um jeweils eine bestimmte Zahl k(n) zunimmt.

6. Strahlendes Hochfrequenzkabel nach einem der Ansprüche 1 bis 5, dadurch gekennzeichnet, daß auf dem ersten Abschnitt des Kabels pro Periode nur eine Öffnung vorgesehen ist.

7. Strahlendes Hochfrequenzkabel nach einem der Ansprüche 1 bis 6, dadurch gekennzeichnet, daß beim Übergang von einem auf mehrere Öffnungen pro Periodenlänge die pro Periode hinzukommenden Öffnungen derart zwischen den bisherigen Öffnungen angeordnet sind, daß keine neue Periodizität der Anordnung entsteht.

8. Strahlendes Hochfrequenzkabel nach einem der Ansprüche 1 bis 7, dadurch gekennzeichnet, daß die Öffnungen eine längliche Form aufweisen.

9. Strahlendes Hochfrequenzkabel nach einem der Ansprüche 1 bis 8, dadurch gekennzeichnet, daß die Öffnungen bezüglich ihrer größten Ausdehnung senkrecht zur Kabelachse angeordnet sind.

10. Strahlendes Hochfrequenzkabel nach einem der Ansprüche 1 bis 9, dadurch gekennzeichnet, daß alle Öffnungen gleiche Form aufweisen.

11. Strahlendes Hochfrequenzkabel nach einem der Ansprüche 1 bis 10, dadurch gekennzeichnet, daß mit der Entfernung der Öffnungen vom Einspeisepunkt auch ihre Flächenausdehnung zunimmt.

12. Strahlendes Hochfrequenzkabel nach einem der Ansprüche 1 bis 11, dadurch gekennzeichnet, daß auf zwei unterschiedlichen Mantellinien des Kabels zwei Gruppen von Öffnungen vorgesehen sind, welche verschiedene Periodenlängen aufweisen.

13. Strahlendes Hochfrequenzkabel nach einem der Ansprüche 1 bis 12, dadurch gekennzeichnet, daß für die Übertragung mehrerer Frequenzbänder auch mehrere Mantellinien mit Öffnungen versehen sind, die sich in ihren Periodenlängen von Mantellinie zu Mantellinie unterscheiden.

## Claims

1. Emitting radio-frequency cable having groups of openings in the outer conductor of a coaxial cable, which have a periodic arrangement, characterized in that the number of the openings per periodic length increases in sections along the cable, the sections being integral multiples of the periodic length.

2. Emitting radio-frequency cable according to Claim 1, characterized in that the decrease, caused by the line attenuation, in the emitted power with the distance of a mobile receiver from the point of injection of the RF energy into the transmitting cable is almost compensated by increasing the number of openings per periodic length along the cable.

3. Emitting radio-frequency cable according to Claim 1 or 2, characterized in that the number of the openings doubles section by section, so that in the n-th section of the cable the number of the openings per periodic length is 2ⁿ⁻¹, where n = 1, 2, 3, 4,....

4. Emitting radio-frequency cable according to one of Claims 1 to 3, characterized in that the length of the n-th section is dimensioned such that in the event of a drop in the emitted power the emitted power is raised again to the value at the start of the n-th section by increasing the number of the openings per periodic length in the (n + 1)-th section.

5. Emitting radio-frequency cable according to one of Claims 1 to 4, characterized in that the number of the openings per periodic length increases in sections along the cable by a specific number k(n) in each case.

6. Emitting radio-frequency cable according to one of Claims 1 to 5, characterized in that only one opening is provided per period on the first section of the cable.

7. Emitting radio-frequency cable according to one of Claims 1 to 6, characterized in that upon transition from one to a plurality of openings per periodic length the openings added per period are arranged between the previous openings in such a way that no new periodicity of the arrangement is produced.

8. Emitting radio-frequency cable according to one of Claims 1 to 7, characterized in that the openings have an elongated shape.

9. Emitting radio-frequency cable according to one of Claims 1 to 8, characterized in that with respect to their greatest extent the openings are arranged at right angles to the cable axis.

10. Emitting radio-frequency cable according to one of Claims 1 to 9, characterized in that all the openings have the same shape.

11. Emitting radio-frequency cable according to one of Claims 1 to 10, characterized in that the areal extent of the openings also increases with their distance from the point of injection.

12. Emitting radio-frequency cable according to one of Claims 1 to 11, characterized in that two groups of openings which have different periodic lengths are provided on two different generatrices of the cable.

13. Emitting radio-frequency cable according to one of Claims 1 to 12, characterized in that in order to transmit a plurality of frequency bands a plurality of generatrices are also provided with openings which vary in their periodic lengths from generatrix to generatrix.

## Revendications

1. Câble rayonnant à haute fréquence, présentant, dans le conducteur extérieur d'un câble coaxial, des groupes d'ouvertures qui présentent une disposition périodique, caractérisé par le fait que le nombre d'ouvertures par longueur périodique augmente par tronçon le long du câble, les tronçons étant des multiples entiers de la longueur périodique.

2. Câble rayonnant à haute fréquence selon la revendication 1, caractérisé par le fait que, par suite de l'accroissement du nombre d'ouvertures par longueur périodique le long du câble, la diminution de la puissance rayonnante, provoquée par les pertes en ligne, avec l'éloignement d'un récepteur mobile par rapport au point d'alimentation de l'énergie haute fréquence dans le câble émetteur, est approximativement compensée.

3. Câble rayonnant à haute fréquence selon la revendication 1 ou 2, caractérisé par le fait que le nombre d'ouvertures double par tronçon, de sorte que sur le tronçon d'ordre n du câble, le nombre d'ouvertures par longueur périodique est 2ⁿ⁻¹, avec n = 1, 2,3,4,.....

4. Câble rayonnant à haute fréquence selon l'une des revendications 1 à 3, caractérisé par le fait que la longueur du tronçon d'ordre n est dimensionnée de façon qu'en cas d'abaissement de la puissance rayonnée, du fait de l'augmentation du nombre d'ouvertures par longueur périodique, la puissance rayonnée dans le tronçon d'ordre n+ 1 est relevée à la valeur existant au début du tronçon d'ordre n.

5. Câble rayonnant à haute fréquence selon l'une des revendications 1 à 4, caractérisé par le fait que le long du câble le nombre d'ouvertures par longueur périodique augmente par tronçon de chaque fois le nombre déterminé k (n).

6. Câble rayonnant à haute fréquence selon l'une des revendications 1 à 5, caractérisé par le fait que sur le premier tronçon du câble par longueur périodique une seule ouverture est prévue.

7. Câble rayonnant à haute fréquence selon l'une des revendications 1 à 6, caractérisé par le fait que lors de la transition, d'une seule ouverture, à plusieurs ouvertures par longueur périodique, les ouvertures qui s'ajoutent par longueur périodique sont disposées de façon qu'il n'apparaisse pas de nouvelle périodicité de la disposition entre les ouvertures existant jusqu'alors.

8. Câble rayonnant à haute fréquence selon l'une des revendications 1 à 7, caractérisé par le fait que les ouvertures présentent une forme oblongue.

9. Câble rayonnant à haute fréquence selon l'une des revendications 1 à 8, caractérisé par le fait que, par rapport à leur plus grande extension, les ouvertures sont disposées perpendiculairement à l'axe du câble.

10. Câble rayonnant à haute fréquence selon l'une des revendications 1 à 9, caractérisé par le fait que toutes les ouvertures ont la même forme.

11. Câble rayonnant à haute fréquence selon l'une des revendications 1 à 10, caractérisé par le fait qu'avec l'éloignement des ouvertures du point d'alimentation, leur extension de surface croît également.

12. Câble rayonnant à haute fréquence selon l'une des revendications 1 à 9, caractérisé par le fait que sur deux génératrices différentes du câble sont prévus deux groupes d'ouvertures qui présentent des longueurs périodiques différentes.

13. Câble rayonnant à haute fréquence selon l'une des revendications 1 à 12, caractérisé par le fait que pour la transmission de plusieurs bandes de fréquence sont également prévues plusieurs génératrices avec des ouvertures qui se distinguent d'une génératrice à l'autre en ce qui concerne leur longueur périodique.
